# EUROPÄISCHE PATENTSCHRIFT

(11) **EP 0 985 453 B1**
(45) Veröffentlichungstag und Bekanntmachung des Hinweises auf die Patenterteilung: **23.11.2005**
(21) Anmeldenummer: 99117393.1
(22) Anmeldetag: 04.09.1999
(51) Int. Cl.: B04B 5/04

(54) **Zentrifugenkammer für einen Zellseparator**
Centrifuge chamber for a cell separator
Chambre de centrifugation pour un séparateur des cellules

(30) Priorität: 12.09.1998 DE 19841835
(43) Veröffentlichungstag der Anmeldung: 15.03.2000
(73) Patentinhaber: Fresenius AG, 61352 Bad Homburg v.d.H. (DE)
(72) Erfinder: Neumann, Hans-Jürgen, Dr., 66606 St. Wendel (DE)
(74) Vertreter: Luderschmidt, Schüler & Partner GbR

(56) Entgegenhaltungen:
- DE-A- 4 226 974
- US-A- 3 698 626
- US-A- 4 342 420
- US-A- 4 479 790

## Beschreibung

Die Erfindung betrifft eine Zentrifugenkammer für einen Zellseparator, insbesondere zur Trennung von Blut in mehrere Fraktionen.

Zur Trennung von Vollblut in seine einzelnen Bestandteile finden Zellseparatoren Verwendung, die über eine Zentrifugenkammer verfügen.

Die Zentrifugenkammer der bekannten Zellseparatoren weist einen Separationskanal auf, in den die zu separierende Zellsuspension geleitet wird. Unter dem Einfluß der Zentrifugalkraft erfolgt in dem Separationskanal eine Trennung in verschiedene Fraktionen, beispielsweise Thrombozyten (PLT), Erythrozyten (RBC), thrombozytenreiches Plasma (PRP) und thrombozytenarmes Plasma (PPP), die aus der Kammer abgezogen werden.

Die Zentrifugenkammer der bekannten Zellseparatoren zum Trennen von Blut in mehrere Fraktionen ist im allgemeinen zur einmaligen Verwendung bestimmt. Es sind ein- und zweiteilige Zentrifugenkammern bekannt. Bei den zweiteiligen Zentrifugenkammern wird der Separationskanal von einem flexiblem Folienteil gebildet, das in eine starre Aufnahmeeinheit eingelegt wird.

Der Separationskanal der bekannten ein- oder zweiteiligen Zentrifugenkammern ist ein- oder mehrstufig ausgebildet.

Zentrifugenkammern mit mehrstufigem Separationskanal haben den Nachteil, daß durch Verwirbelungen im Übergangsbereich zwischen den einzelnen Kanalabschnitten bereits getrennte Zellen in eine andere Fraktion mitgerissen werden können. So besteht beispielsweise die Gefahr, daß bereits getrennte Thrombozyten teilweise oder vollständig mit dem Plasma vermischt oder Leukozyten als Verunreinigung aufgewirbelt werden.

Einstufige Separationskammern dagegen zeichnen sich bislang durch unsaubere oder unzureichende Trennung insbesondere von Thrombozyten aus, da hier die Thrombozyten aus dem sogenannten Buffy-Coat gewonnen werden, der naturgemäß mit Leukozyten stark verunreinigt ist.

Die DE-A-28 21 055 beschreibt eine mehrstufige Zentrifugenkammer zum Trennen von Blut in mehrere Fraktionen, deren Separationskanal aus mehreren kreisbogenförmigen Abschnitten mit unterschiedlichen Radien besteht, die durch Übergangsbereiche oder Dämme deutlich voneinander getrennt sind. Die Abschnitte des Kanals unterscheiden sich deutlich in ihrer Steigung, wobei die Steigung des Kanalabschnitts an der Übergangsstelle zu dem sich daran anschließenden Abschnitt einen Knickpunkt aufweist.

Eine Zentrifugenkammer, deren Separationskanal aus mehreren Abschnitten zusammengesetzt ist, ist auch aus der US-A-4 342 420 bekannt. Der Separationskanal weist einen nach außen laufenden Eingangsbereich, einen auf einer Kreisbahn um die Rotationsachse verlaufenden mittleren Bereich und einen auf die Rotationsachse zulaufenden Endbereich auf.

Die US-A-4 356 958 offenbart eine einstufige Separationskammer mit einem spiralförmigen Separationskanal. Der Separationskanal ist derart ausgebildet, daß er nicht auf die Rotationsachse der Kammer zuläuft, sondern im Randbereich der Kammer ausläuft.

Die US 4 479 790 beschreibt eine Zentrifugenkammer mit einem Separationskanal, der von einer radial innen liegenden und einer radial außen liegenden Seitenwand begrenzt wird. Der Verlauf des Separationskanals wird von einer Spirale beschrieben, die sich von dem radial außen liegenden Kanalende mit zunehmender Steigung zu dem radial innen liegenden Kanalende erstreckt. Bei der bekannten Zenirifugenkammer handelt es sich aber nicht um eine Zentrifugenkammer für einen Zellseparator, sondern eine Zentrifugenkammer zur Separation schwerer Mineralien von weniger dichten Materialien. Folglich verfügt die Kammer auch nicht über einen Einlass für eine zu separierende Zellsuspension zwischen dem radial innen liegenden und dem radial außen liegenden Ende des Kanals.

Der Erfindung liegt die Aufgabe zugrunde, eine Zentrifugenkammer für einen Zellseparator zu schaffen, in der die Trennung der Zellsuspension sehr gleichmäßig und kontaminationsfrei erfolgt.

Die Lösung dieser Aufgabe erfolgt erfindungsgemäß mit den Merkmalen des Patentanspruchs 1.

Es hat sich gezeigt, daß eine sehr gleichmäßige und kontaminationsfreie Trennung der Zellsuspension mit einer stetig verlaufenden Kanalform erreicht wird, bei der die Steigung konstant oder progressiv zunehmend ausgelegt ist.

Aufgrund des kontinuierlichen spiralförmigen Verlaufs der einzelnen Abschnitte des Separationskanals ohne Unstetigkeitsstellen werden Turbolenzen vermieden, so daß sich eine laminare Strömung in dem Kanal ausbilden kann.

Der Separationskanal kann aus einem oder mehreren Kanalabschnitten zusammengesetzt sein, wobei zwischen den einzelnen Kanalabschnitten Bereiche liegen, an denen Flüssigkeit der Separationskammer zugeführt oder Flüssigkeit abgeführt wird. In diesen Bereichen kann die Innen- und Außenwand des Separationskanals naturgemäß keinen stetigen Verlauf haben.

Die erfindungsgemäße Zentrifugenkammer findet insbesondere zur Trennung von Vollblut in mehrere Fraktionen, nämlich Erythrozyten und/oder Thrombozyten und/oder Plasma Verwendung.

Bevorzugte Ausführungsformen der Erfindung sind Gegenstand der. Unteransprüche.

In einer bevorzugten Ausführungsform erstreckt sich der Separationskanal bis nahe an das Zentrum der Rotationsachse der Zentrifugenkammer.

In einer weiteren bevorzugten Ausführungsform der Zentrifugenkammer ist der Auslaß für die Erythrozytenfraktion an dem radial außen liegenden Ende des Kanals angeordnet, während der Auslaß für die Plasmafraktion an dem radial innen liegenden Ende des Kanals angeordnet ist. Der Einlaß für die zu separierende Zellsuspension ist vorzugsweise zwischen dem Auslaß für die Erythrozytenfraktion und dem Auslaß für die Plasmafraktion angeordnet. Der Auslaß für die Thrombozytenfraktion ist vorzugsweise zwischen dem Einlaß für Blut und dem Auslaß für die Plasmafraktion angeordnet.

Bei dieser bevorzugten Ausführungsform kommen die Vorteile der Zentrifugenkammer, deren Separationskanal eine progressive Steigung aufweist, besonders zum Tragen. Mit der progressiven Steigung des Kanals wird erreicht, daß Erythrczyten in den radial außen liegenden Bereichen des Kanals nicht zu kompakt gepackt werden. Der Hämatokritwert der Erythrozyten kann daher in den radial außen liegenden Bereichen einen Maximalwert von 80 bis 90 % Hkt nicht überschreiten. Dies ist insofern von Vorteil, als hohe Hämatokritwerte in den Außenbereichen des Kanals eine radial nach innen gerichtete Strömung von Thrombozyten in das Plasma behindert. Darüber hinaus wird sichergestellt, daß Plasma ungehindert über die gesamte Länge des Kanals radial nach innen zum Plasmaauslaß fließen kann.

Weil sich die Steigung mit abnehmender Zentrifugalkraft zunehmend erhöht, können Thrombozyten infolge der Zentrifugalkraft aus weiter innen liegenden Bereichen des Kanals zum Thrombozytenauslaß zurückfallen.

In einer weiteren bevorzugten Ausführungsform ist der Auslaß für die Thrombozyten in einer sich über die gesamte Höhe des Separationskanals erstreckenden Vertiefung an der radial außen liegenden Seitenwand des Kanals angeordnet, aus der sich die Thrombozyten mit großer Effektivität abziehen lassen. In diese Vertiefung fallen sowohl die Thrombozyten, die durch den Plasmafluß von der Buffy-Coat-Schicht auf den Erythrozyten zum Plasmaauslaß mitgerissen werden als auch die Thrombozyten, die durch die progressive Steigerung des Kanals von radial innen liegenden Bereichen zurückfallen und in die Vertiefung gelangen.

Der Auslaß für die Thrombozyten befindet sich vorteilhafterweise in der unteren Hälfte der Vertiefung, vorzugsweise im radial außen liegenden Teil der Vertiefung.

Der Separationskanal mit dem Erythrozytenauslaß an dem radial außen liegenden und dem Plasmaauslaß am radial innen liegenden Ende läßt sich beim Vorfüllen mit Lösungen oder Blut leicht entlüften, weil die Luftblasen unter dem Einfluß der Zentrifugalkraft zum radial innen liegenden Ende getrieben werden, wo sie durch den Plasmaauslaß rückstandsfrei entfernt werden können.

Der Querschnitt des Separationskanals ist über die gesamte Länge vorzugsweise konstant. Es ist aber auch möglich, einen Separationskanal mit einem sich in Längsrichtung stetig ändernden Querschnitt vorzusehen.

Die Zentrifugenkammer kann als einteilige Kammer ausgebildet sein, wobei der Zentrifugenkanal Bestandteil des Gehäusekörpers ist. Es ist aber auch möglich, die Zentrifugenkammer zweiteilig auszubilden, wobei der Separationskanal als flexibler Kanal aus Schlauch oder Folienmaterial in den Gehäusekörper eingesetzt wird.

Im folgenden wird ein Ausführungsbeispiel der Erfindung unter Bezugnahme auf die Zeichnungen näher erläutert.

Es zeigen:
- Figur 1: eine Zentrifugenkammer in schematischer Darstellung,
- Figur 2: den Verlauf des Separationskanals der Zentrifugenkammer von Figur 1,
- Figur 3: einen Schnitt durch den Separationskanal von Figur 1 entlang der Linie III-III von Figur 1 in vergrößerter Darstellung,
- Figur 4: einen Schnitt durch den Separationskanal von Figur 1 entlang der Linie IV-IV in vergrößerter Darstellung und
- Figuren 5 bis 7: den Verlauf des Separationskanals weiterer Ausführungsbeispiele der Zentrifugenkammer.

Die Zentrifugenkammer umfaßt einen kreisförmigen Gehäusekörper 1, der in den Zellseparator eingelegt wird. In dem Zellseparator rotiert der Gehäusekörper 1 um eine vertikale Rotationsachse 2. Der Gehäusekörper 1 trägt einen Separationskanal 3, der sich um die Rotationsachse 2 der Zentrifugenkammer erstreckt.

Der Separationskanal weist an seinem außen liegenden Ende 4 einen ersten Auslaß 5 für Erythrozyten (RWC) und an seinem innen liegenden Ende 6 einen zweiten Auslaß 7 für Plasma (PLS) auf. Zwischen dem Erythrozytenauslaß 5 und dem Plasmaauslaß 7 weist der Separationskanal 3 einen Einlaß 8 für das zu separierende Vollblut (WB) auf, während zwischen dem Vollbluteinlaß 8 und dem Plasmaauslaß 7 ein dritter Auslaß 9 für Thrombozyten (PLT) angeordnet ist. Der Einlaß und die Auslässe sind über die Länge des Kanals im wesentlichen in gleichbleibenden Abständen verteilt angeordnet.

Der Verlauf des Separationskanals 3 und die Anordnung der Anschlüsse zum Zu- bzw. Abführen des Vollblutes bzw. seiner Fraktionen wird nachfolgend unter Bezugnahme auf die Figuren 2 bis 4 im einzelnen beschrieben.

Der Separationskanal 3 hat entlang seiner Länge den gleichen Querschnitt. Er wird von einer innen liegenden Seitenwand 10 und einer außen liegenden Seitenwand 11 sowie einer unteren Wand 12 und einer oberen Wand 13 begrenzt (Figur 3).

Der Verlauf des Separationskanals 3 wird durch eine in der Mitte zwischen den Seitenwänden 10, 11 verlaufenden Linie beschrieben, die sich in Form einer Spirale S um die Rotationsachse 2 der Zentrifugenkammer windet und auf die Rotationsachse zuläuft.

Die Steigung des den Verlauf des Rotationskanals beschreibenden Spirale S nimmt von dem außen liegenden Kanalende 4 zum innen liegenden Kanalende 6 hin stetig zu, wobei die Steigung an einem Punkt auf der Spirale definiert ist als der Winkel zwischen der Tangente eines Kreises um die Rotationsachse in diesem Punkt und der Tangente der Spirale in diesem Punkt.

In Figur 3 ist ein Punkt auf der den Verlauf des Separationskanals beschreibenden Spirale S mit A bezeichnet. Der Kreis, auf dem der Punkt A und die Rotationsachse 2 der Zentrifugenkammer liegt, ist mit K bezeichnet. Die Steigung an dem Punkt A ist nun definiert als der Winkel α zwischen der Tangente T1 des Kreises K in dem Punkt A und der Tangente T2 der Spirale S, die den Verlauf des Kanals beschreibt, in dem Punkt A.

Der Verlauf des Separationskanals 3 wird durch folgende Gleichung beschrieben:${\text{R = R0(1-(phi/phi0)}}^{\text{y}} \text{)}$ wobei
- R =: radialer Abstand der den Verlauf des Kanals beschreibenden Spirale S an der Stelle phi
- R0 =: radial größter Abstand der den Verlauf des Kanals beschreibenden Spirale S am außenliegenden Kanalanfang
- phi =: Winkel des betrachteten Kanalpunktes
- phi0 =: Gesamtwinkel des Kanals
- y =: Steigungsparameter

Die den Verlauf des Kanals beschreibende Spirale S weist ausgehend von dem außen liegenden Kanalende 4 über im wesentlichen die erste Hälfte ihrer Länge eine Steigung auf, die kleiner als 5° und in der zweiten Hälfte größer als 5° ist. Der Steigungsparameter y ist kleiner als 1500.

Der Vollbluteinlaß 8 befindet sich vorzugsweise an einer Stelle des Kanals, an der die Steigung kleiner als 1° ist, während der Thrombozytenauslaß 9 vorzugsweise an einer Stelle des Kanals liegt, an der die Steigung größer als 5° ist.

Während des Betriebs wird Vollblut über den Einlaß 8 der Kammer zugeführt, während Erythrozyten über den Auslaß 5, Plasma über den Auslaß 7 und Thrombozyten über den Auslaß 9 abgezogen werden. Aufgrund der progressiv zunehmenden Steigung können Thrombozyten aus weiter innen liegenden Bereichen des Kanals zum Thrombozytenauslaß zurückfallen. Die Position der Trenngrenze zwischen Erythrozyten und thrombozytenreichem Plasma wird über die Abzugsgeschwindigkeit der das Plasma aus der Separationskammer abziehenden Pumpe derart eingestellt, daß der Auslaß 9 für die Thrombozyten radial weiter innen als die Trenngrenze liegt.

Figur 4 zeigt einen Schnitt durch den Separationskanal 3 in Höhe des Thrombozytenauslasses 9. Hier läuft die außen liegende Seitenwand 11 unter Bildung einer Vertiefung 15 radial nach außen, um dann wieder radial nach innen zu verlaufen. Am Boden der Vertiefung ist in der außen liegenden Seitenwand der Thrombozytenauslaß 9 angeordnet.

Die Vertiefung 15 über die gesamte Kanalhöhe ist derart ausgebildet, daß sie den Kanalquerschnitt strömuntgsmäßig nicht wesentlich verändert und die Strömung laminar über den Abzug fließt. Die Außenwand des außen liegenden Abschnitts des Separationskanals geht in eine schräg nach außen verlaufende Wand über, an die sich eine schräg nach innen verlaufende Wand anschließt, die dann in den radial innen liegenden Kanalabschnitt übergeht. Der Abzugsport für die Thrombozyten befindet sich dabei an dem Punkt des Separationskanals, an dem die beiden Wände aufeinander treffen.

In die Vertiefung 15 fallen sowohl die Thrombozyten, die durch den Plasmafluß von der Buffy-Coat-Schicht auf den Erythrozyten zum Plasmaauslaß 7 mitgerissen werden, als auch die Thrombozyten, die durch die progressive Steigung des Kanals von radial innen liegenden Bereichen zurückfallen.

Figur 5 zeigt den Verlauf des Separationskanals einer weiteren Ausführungsform der Zentrifugenkammer, wobei die einander entsprechenden Teile mit den gleichen Bezugszeichen versehen sind. Die den Verlauf der Separationskammer beschreibende Spirale S wird durch eine Gleichung beschrieben, die als Leitkurve die Kanalmitte angibt,${\text{R = R0(1-(phi/phi0)}}^{\text{y1}} \text{- phi/phi1 ·y2)}$ wobei
- R =: radialer Abstand der den Verlauf des Separationskanals beschreibenden Spirale an der Stelle phi
- R0 =: radial größter Kanalabstand am außen liegenden Kanalanfang
- phi =: Winkel des betrachteten Kanalpunktes
- phi0 =: Gesamtwinkel des Kanals
- phi1 =: Winkelparameter
- y1 =: Steigungsparameter 1
- y2 =: Steigungsparameter 2

Der Steigungsparameter y1 ist kleiner als 1500 und der Steigungsparameter y2 ist kleiner als 10, wobei phi1/phi0 größer als 0,3 ist.

In Figur 6 ist ein weiters Beispiel des Verlaufs eines Separationskanals 3 mit progressiver Steigung angegeben, hier nach der Formel$\text{R = R0-y1 /phi1·phi + (1 / (y3^((phi-phi3) / (phi+1)) +1) - 1)/y2·phi,}$ wobei
- R0 =: radial größter Kanalbastand
- phi1 =: Winkelparameter 1
- y2 =: Steigungsparmeter 2
- y1 =: Kreisabweichung bei phi1
- phi0 =: Gesamtwinkel
- y3 =: Steilheit
- phi3 =: Progressivabschnitt
- phi =: Winkel des betrachteten Kanalpunktes

Weiterhin kann der Kanal einen Winkelumfang von > 360° aufweisen.

Figur 7 zeigt den Verlauf des Separationskanals 3, der über 270° eine sehr geringe Steigung hat, die dann progressiv bis 540° wächst. Eine Separationskammer mit einem derartigen Kanal ist geeignet, ein sehr thrombozytenreiches Plasma zu gewinnen. Dieses wird am radial innen liegendsten Punkt abzegzogen.

## Patentansprüche

1. Zentrifugenkammer für einen Zellseparator mit einem Separationskanal (3), der sich aus mindestens einem Kanalabschnitt zusammensetzt, der von einer radial innen liegenden und einer radial außen liegenden Seitenwand (10, 11) begrenzt wird und der einen Einlaß (8) für die zu separierende Zellsuspension, insbesondere Blut, und mindestens einen Auslaß (5) für eine Fraktion der Zellsuspension aufweist, wobei der Verlauf des bzw. jedes Kanalabschnitts durch eine in der Mitte zwischen den Seitenwänden verlaufende Linie beschrieben wird, die sich um die Rotationsachse (2) der Zentrifugenkammer windet,
**dadurch gekennzeichnet,**
**daß** die den Verlauf des bzw. jedes Kanalabschnitts des Separationskanals (3) beschreibende Linie eine Spirale (S) ist, die sich von dem radial außen liegenden Kanalende (4) mit zunehmender Steigung zu dem radial innen liegenden Kanalende (6) erstreckt, wobei die Steigung an einem Punkt (A) auf der Spirale definiert ist als der Winkel α zwischen der Tangente (T1) eines Kreises (K) um die Rotationsachse (2) in diesem Punkt und der Tangente (T2) der Spirale in diesem Punkt.

2. Zentrifugenkammer nach Anspruch 1, **dadurch gekennzeichnet, daß** die den Verlauf eines radial außen liegenden Kanalabschnitts eines sich aus mehreren Kanalabschnitten zusammensetzenden Separationskanals (3) beschreibende Linie (S) an jedem Punkt der Linie eine Steigung hat, die kleiner als die Steigung an jedem Punkt eines sich an den radial außen liegenden Kanalabschnitt anschließenden Kanalabschnitts ist, der radial innen liegt.

3. Zentrifugenkammer nach Anspruch 1 oder 2, **dadurch gekennzeichnet, daß** sich der Separationskanal bis nahe an die Rotationsachse (2) der Zentrifugenkammer erstreckt.

4. Zentrifugenkammer nach einem der Ansprüche 1 bis 3, **dadurch gekennzeichnet, daß** der Auslaß (5) für eine Fraktion der Zellsuspension, insbesondere die Erythrozytenfraktion, an dem radial außen liegenden Ende (4) des Kanals (3) angeordnet ist.

5. Zentrifugenkammer nach einem der Ansprüche 1 bis 4, **dadurch gekennzeichnet, daß** ein zweiter Auslaß (7) für eine zweite Fraktion der Zellsuspension, insbesondere die Plasmafraktion, an dem radial innen liegenden Ende (6) des Kanals (3) angeordnet ist.

6. Zentrifugenkammer nach einem der Ansprüche 1 bis 5, **dadurch gekennzeichnet, daß** der Einlaß (8) für die zu separierende Zellsuspension, insbesondere Blut, zwischen dem radial innnen liegenden und radial außen liegenden Ende (6, 4) des Kanals (3) angeordnet ist.

7. Zentrifugenkammer nach Anspruch 6, **dadurch gekennzeichnet, daß** ein dritter Auslaß (9) für eine dritte Fraktion der Zellsuspension, insbesondere die Thrombozytenfraktion, zwischen dem Einlaß (8) und dem radial innen liegenden Ende (6) des Kanals (3) angeordnet ist.

8. Zentrifugenkammer nach Anspruch 7, **dadurch gekennzeichnet, daß** der dritte Auslaß (9) für die dritte Zellsuspension, insbesondere die Thrombozytenfraktion, in einer sich im wesentlichen über die gesamte Höhe des Kanals erstreckenden Vertiefung (15) an der radial außen liegenden Seitenwand (11) des Separationskanals (3) angeordnet ist.

9. Zentrifugenkammer nach einem der Ansprüche 1 bis 8, **dadurch gekennzeichnet, daß** der Einlaß (8) und die Auslässe (5, 7, 9) über die Länge des Separationskanals (3) im wesentlichen in gleichbleibenden Abständen verteilt angeordnet sind.

10. Zentrifugenkammer nach einem der Ansprüche 1 bis 9, **dadurch gekennzeichnet, daß** die den Verlauf des Separationskanals (3) beschreibende Spirale (S) ausgehend von dem außen liegenden Ende (4) des Kanals (3) über im wesentlichen die erste Hälfte ihrer Länge eine Steigung aufweist, die kleiner als 5° und in der zweiten Hälfte größer als 5° ist.

11. Zentrifugenkammer nach einem der Ansprüche 1 bis 10, **dadurch gekennzeichnet, daß** der Querschnitt des Separationskanals (3) über die gesamte Länge konstant ist.

## Claims

1. A centrifuge chamber for a cell separator with a separation channel (3), which consists of at least one channel segment which is bounded by a radially internal and a radially external side wall (10, 11) and which has an inlet (8) for the cell suspension, in particular blood, to be separated and at least one outlet (5) for a fraction of the cell suspension, whereby the course of the, or more precisely of each, channel segment is described by a line running in the middle between the side walls, which line winds around the axis of rotation (2) of the centrifuge chamber,
**characterised in that**
the line describing the course of the, or more precisely of each, channel segment of the separation channel (3) is a spiral (S), which extends from the radially external channel end (4) with increasing gradient to the radially internal channel end (6), whereby the gradient at a point (A) on the spiral is defined as angle α between the tangent (T1) of a circle (K) about the axis of rotation (2) at this point and the tangent (T2) of the spiral at this point.

2. The centrifuge chamber according to claim 1, **characterised in that** the line (S) describing the course of a radially external channel segment of a separation channel (3) consisting of a plurality of channel segments has a gradient at each point of the line that is smaller than the gradient at each point of a channel segment which lies radially internally and follows on from the radially external channel segment.

3. The centrifuge chamber according to claim 1 or 2, **characterised in that** the separation channel extends up to close to the axis of rotation (2) of the centrifuge chamber.

4. The centrifuge chamber according to any one of claims 1 to 3, **characterised in that** the outlet (5) for a fraction of the cell suspension, in particular the erythrocyte fraction, is disposed at the radially external end (4) of the channel (3) .

5. The centrifuge chamber according to any one of claims 1 to 4, **characterised in that** a second outlet (7) for a second fraction of the cell suspension, in particular the plasma fraction, is disposed at the radially internal end (6) of the channel (3).

6. The centrifuge chamber according to any one of claims 1 to 5, **characterised in that** inlet (8) for the cell suspension to be separated, in particular blood, is disposed between the radially internal and radially external end (6, 4) of the channel (3).

7. The centrifuge chamber according to claim 6, **characterised in that** a third outlet (9) for a third fraction of the cell suspension, in particular the thrombocyte fraction, is disposed between the inlet (8) and the radially internal end (6) of the channel (3).

8. The centrifuge chamber according to claim 7, **characterised in that** the third outlet (9) for the third cell suspension, in particular the thrombocyte fraction, is disposed in a recess (15) at the radially external side wall (11) of the separation channel (3), said recess extending essentially over the whole height of the channel.

9. The centrifuge chamber according to any one of claims 1 to 8, **characterised in that** the inlet (8) and the outlets (5, 7, 9) are disposed over the length of the separation channel (3) distributed essentially at constant intervals.

10. The centrifuge chamber according to any one of claims 1 to 9, **characterised in that** the spiral (S) describing the course of the separation channel (3), proceeding from the external end (4) of the channel (3), has a gradient over essentially the first half of its length that is less than 5° and in the second half is greater than 5°.

11. The centrifuge chamber according to any one of claims 1 to 10, **characterised in that** the cross-section of the separation channel (3) is constant over the whole length.

## Revendications

1. Chambre de centrifugation pour un séparateur de cellules, comprenant un canal de séparation (3) composé d'un moins un segment de canal, qui est délimité par deux parois latérales (10, 11), l'une située radialement à l'intérieur et l'autre radialement à l'extérieur, et présentant une entrée (8) pour la suspension cellulaire à séparer, notamment du sang, et au moins une sortie (5) pour une fraction de la suspension cellulaire, l'évolution du ou de chaque segment de canal étant décrite par une ligne qui s'étend au milieu entre les parois latérales et s'enroule autour de l'axe de rotation (2) de la chambre de centrifugation,
**caractérisée en ce que** la ligne décrivant l'évolution du ou de chaque segment de canal du canal de séparation (3) est une spirale (S) qui s'étend selon une pente ascendante de l'extrémité de canal située radialement à l'extérieur vers l'extrémité de canal (6) située radialement à l'intérieur, la pente étant définie au niveau d'un point (A) sur la spirale en tant qu'angle α entre la tangente (T1) d'un cercle (K) autour de l'axe de rotation (2) dans ce point et de la tangente (T2) de la spirale dans ce point.

2. Chambre de centrifugation selon la revendication 1,
**caractérisée en ce que** la ligne (S) décrivant l'évolution d'un segment de canal situé radialement à extérieur d'un canal de séparation (3) composé de plusieurs segments de canal présente une pente au niveau de chaque point de la ligne qui est inférieure à la pente au niveau de chaque point d'un segment de canal situé radialement à l'intérieur adjacent au segment de canal situé radialement à l'extérieur.

3. Chambre de centrifugation selon la revendication 1 ou 2,
**caractérisée en ce que** le canal de séparation s'étend jusqu'à proximité de l'axe de rotation (2) de la chambre de centrifugation.

4. Chambre de centrifugation selon l'une quelconque des revendications 1 à 3,
**caractérisée en ce que** la sortie (5) pour une fraction de la suspension cellulaire, notamment la fraction des érythrocytes, est disposée à l'extrémité (4) du canal (3) située radialement à l'extérieur.

5. Chambre de centrifugation selon l'une quelconque des revendications 1 à 4,
**caractérisée en ce qu'**une deuxième sortie (7) pour une deuxième fraction de la suspension cellulaire, notamment la fraction de plasma, est disposée à l'extrémité (6) du canal (3) située radialement à l'intérieur.

6. Chambre de centrifugation selon l'une quelconque des revendications 1 à 5,
**caractérisée en ce que** l'entrée (8) pour la suspension cellulaire à séparer, notamment du sang, est disposée entre les extrémités (6, 4) du canal (3) situées radialement à l'intérieur et radialement à l'extérieur.

7. Chambre de centrifugation selon la revendication 6,
**caractérisée en ce qu'**une troisième sortie (9) pour une troisième fraction de la suspension cellulaire, notamment la fraction des thrombocytes, est disposée entre l'entrée (8) et l'extrémité (6) du canal (3) située radialement à l'intérieur.

8. Chambre de centrifugation selon la revendication 7,
**caractérisée en ce que** la troisième sortie (9) pour la troisième suspension cellulaire, notamment la fraction des thrombocytes, est disposée dans un creux (15) s'étendant pour l'essentiel sur toute la hauteur du canal sur la paroi latérale (11) du canal de séparation (3) située radialement à l'extérieur.

9. Chambre de centrifugation selon l'une quelconque des revendications 1 à 8,
**caractérisée en ce que** l'entrée (8) et les sorties (5, 7, 9) sont réparties sur la longueur du canal de séparation (3) pour l'essentiel à des distances constantes.

10. Chambre de centrifugation selon l'une quelconque des revendications 1 à 9,
**caractérisée en ce que** la spirale (S) décrivant l'évolution du canal de séparation (3) présente, depuis l'extrémité (4) du canal (3) située à l'extérieur, une pente s'étendant pour l'essentiel sur la première moitié de sa longueur, qui est inférieure à 5° et dans la deuxième moitié supérieure à 5°.

11. Chambre de centrifugation selon l'une quelconque des revendications 1 à 10,
**caractérisée en ce que** la section transversale du canal de séparation (3) est constante sur toute la longueur.
